# EUROPÄISCHE PATENTANMELDUNG

(11) **EP 1 959 476 A1**
(43) Veröffentlichungstag der Anmeldung: **20.08.2008**
(21) Anmeldenummer: 07003392.3
(22) Anmeldetag: 19.02.2007
(51) Int. Cl.: H01J 49/00, H01J 49/40, H01J 49/48

(54) **Massenspektrometer**

(71) Anmelder: Technische Universität Hamburg-Harburg, 21073 Hamburg (DE); TuTech Innovation GmbH, 21079 Hamburg (DE)
(72) Erfinder: Müller, Jörg, Dr.-Ing., 21244 Buchholz (DE); Hauschild, Jan-Peter, Dipl. Ing., 22087 Hamburg (DE); Wapelhorst, Eric, Dipl-Ing., 20251 Hamburg (DE)
(74) Vertreter: Glawe, Delfs, Moll

(57) **Zusammenfassung**

Das Massenspektrometer zeichnet sich dadurch aus, dass es einen als 90°-Sektor ausgeführten Energiefilter (k) für die Ionen aufweist, es vollständig planar aufgebaut ist, die Komponenten auf einem ebenen nichtleitenden Substrat angeordnet sind, die Ionisationskammer (b), die Elektroden (g, h j) zum Beschleunigen der Elektronen und Ionen, der Detektor (1) für die Ionen und der Energiefilter (k) durch Photolithographie und Ätzen eines auf das Substrat und die Verdrahtung aufgebrachten dotierten Halbleiterplättchens hergestellt sind und die vorgenannten Teile durch ein zweites flaches nichtleitendes Substrat bedeckt sind.

## Beschreibung

Die Erfindung betrifft ein Massenspektrometer, das aufweist:
- eine Ionisationskammer mit einem Zuführkanal für das zu untersuchende Gas,
- eine Elektronenquelle zum Ionisieren des zu untersuchenden Gases,
- Elektroden zum Beschleunigen der ionisierenden Elektronen,
- Elektroden zum masseabhängigen Separieren der Ionen durch Beschleunigung/Verzögerung derselben,
- einen Detektor für die separierten Ionen, und
- eine Verdrahtung mit metalliscehn Drähten.

Massenspektrometer finden vielfache Anwendung. Während früher Massenspektrometer in erster Linie wissenschaftlichen Zwecken dienten, gibt es heutzutage immer mehr Anwendungen im Zusammenhang mit Umweltschutz, Messungen der Luftqualität zum Feststellen von schädlichen Gasen, Prozessüberwachung und -kontrolle, Sicherheitsüberprüfungen z. B. in Flughäfen, und dergleichen. Für diese Zwecke sind insbesondere Massenspektrometer geeignet, die kleine Abmessungen haben und daher leicht zu transportieren und überall einzusetzen sind. Ein weiteres Erfordernis ist für die Anwendung im großen Umfang, dass diese Massenspektrometer kostengünstig herzustellen sind.

Durch kleine Größe zeichnen sich vorbekannte Massenspektrometer aus, die einen Quadrupolmassenseparator aufweisen (WO 2004/013890, GB 234908 A). Der Nachteil ist, dass bei solchen Quadrupolmassenseparatoren sehr hohe Anforderungen an die Elektrodengeometrie gestellt werden, so dass sich ein Separator nicht durch die in der Mikrosystemtechnik üblichen Ätz- bzw. Abscheideverfahren herstellen lässt. Da die Systeme aus mehreren Komponenten bestehen, die passgenau zueinander justiert und positioniert werden müssen, ist eine teure und aufwendige Einzelsystembearbeitung notwendig.

Bei einem weiteren Massenspektrometer wird ein Magnetfeldseparator verwendet (WO 96/16430). Dieser erfordert aber eine gewisse Mindestgröße, da einerseits für den Magnetfeldseparator sehr hohe magnetische Feldstärken vorhanden sein müssen, während an anderer Stelle das magnetische Feld abgeschirmt werden muss, um die Ionisation bzw. Ionenoptik nicht zu beeinflussen.

Ein Massenspektrometer der eingangs genannten Art wurde für den Einsatz in einem Mikrosystem entwickelt, das mit den in der Mikrosystemtechnik üblichen Methoden hergestellt werden kann (DE 197 20 278 A1). Dieses Massenspektrometer hat nur sehr geringe Abmessungen. Die Herstellung ist jedoch sehr komplex, da es zum einen freitragende isolierte Gitter für die Beschleunigung der für die Ionisation des zu untersuchenden Gases benötigt und zum anderen elektrisch kontaktierte, galvanisch aufgewachsene Strukturen aus Kupfer bzw. Nickel erzeugt werden müssen. Der Aufbau der einzelnen Komponenten erfolgt getrennt auf insgesamt vier Substraten, die mit einer geeigneten Aufbau- und Verbindungstechnik zu einem monolithischen System verbunden werden müssen.

Die Aufgabe der Erfindung besteht in der Schaffung eines Massenspektrometers der eingangs genannten Art, das einfach und kostengünstig hergestellt werden kann und für die Massenproduktion geeignet ist.

Die erfindungsgemäße Lösung besteht bei einem Massenspektrometer der eingangs genannten Art darin,
- dass es einen als 90°-Sektor ausgeführten Energiefilter für die Ionen aufweist,
- es vollständig planar aufgebaut ist,
- die Komponenten auf einem ebenen nichtleitenden Substrat angeordnet sind,
- die Ionisationskammer, die Elektroden zum Beschleunigen der Elektronen und Ionen, der Detektor für die Ionen und der Energiefilter durch Photolithographie und Ätzen eines auf das Substrat und die Verdrahtung aufgebrachten dotierten Halbleiterplättchens hergestellt sind und die vorgenannten Teile durch ein zweites flaches nichtleitendes Substrat bedeckt sind.

Die Funktion des Massenspektrometers mit der massenabhängigen Separierung der Ionen durch Beschleunigung/Verzögerung beruht darauf, dass durch die Beschleunigung durch die Felder der Elektroden verschieden schwere Ionen eine unterschiedliche Geschwindigkeit erreichen und aufgrund dieser Geschwindigkeitsunterschiede die Separierung erfolgt. Der entsprechende durchgelassene Ionenstrahl ist aber nicht monochromatisch, sondern enthält auch Ionen größerer oder kleinerer Masse, die aufgrund der thermischen Bewegung eine größere oder kleinere Startgeschwindigkeit hatten. Um diese nicht monochromatischen Ionen auszufiltern, ist der Energiefilter vorgesehen, in dem zwischen zwei Elektroden mit unterschiedlichem, insbesondere entgegengesetzten Potenzial die Ionen um 90° in einem Kanal zwischen den Elektroden umgelenkt werden. Durch diese Maßnahme wird eine höhere Genauigkeit erhalten.

Der besondere Vorteil der Erfindung besteht aber darin, dass das Massenspektrometer vollständig planar aufgebaut ist und mit den Techniken der Mikroelektronik aus Wafern hergestellt werden kann. Die Komponenten sind auf einem ebenen nichtleitenden Substrat angeordnet, auf dem zunächst die metallische Anschlussverdrahtung aufgebracht worden ist. Die Ionisationskammer, die Elektroden zum Beschleunigen der Elektronen und Ionen, der Detektor für die Ionen und der Energiefilter sind durch Photolithographie und Ätzen eines auf das Substrat und die Verdrahtung aufgebrachten Halbleiterplättchens hergestellt, wobei in einem photolithographischen und Ätzschritt alle Komponenten erzeugt werden. Anschließend werden dann die Komponenten durch ein flaches nichtleitendes Substrat bedeckt, um so eine geschlossene Einheit zu erhalten.

Bei einer vorteilhaften Ausführungsform ist die Elektronenquelle ein thermischer Emitter. Bei einer anderen vorteilhaften Ausführungsform weist die Elektronenquelle eine Plasmakammer mit einem Zuführkanal für ein Edelgas und mit einer Mikrowellenleitung zum Einleiten von Mikrowellen zur Erzeugung und Aufrechterhaltung des Plasmas auf, wobei die Plasmakammer, der Zuführkanal und die Mikrowellenleitung ebenfalls durch Ätzen des Halbleiterplättchens zusammen mit den anderen Teilen hergestellt sind.

Die Elektroden zur massenabhängigen Separierung der Ionen durch Beschleunigung/Verzögerung sind bei einer vorteilhaften Ausführungsform als Flugzeitmassenseparator ausgebildet und angeordnet. In einer ersten Gateelektrodenanordnung wird der Ionenstrahl gepulst. Es gelangen so nur kurze Ionenpulse in die Driftstrecke, wo der Puls aufgrund der unterschiedlichen Geschwindigkeiten der Ionen auseinanderläuft. An einer zweiten Gatelektrodenanordnung wird der Ionenpuls abgetastet. Unterschiedliche Laufzeiten entsprechend dabei unterschiedlichen Massen. Durch den Energiefilter wird dann sichergestellt, dass nur Ionen mit genau einer Energie den Detektor erreichen und dort registriert werden.

Bei einem Wanderfeldseparator ist in der Messstrecke eine größere Anzahl von Elektroden vorgesehen, die mit elektrischen Wechselspannungen beaufschlagt werden, die von einem Ende zum anderen Ende mit den Ionen "wandern". Nur die Ionen mit genau der Geschwindigkeit, die der "Wanderungsgeschwindigkeit" der elektrischen Felder entspricht, bewegen sich immer durch Elektroden hindurch, an die gerade keine Spannung angelegt ist. Alle anderen Ionen, die nicht im Takt sind, bewegen sich zwischen Elektroden, an die gerade eine elektrische Spannung angelegt ist, so dass sie zur Seite abgelenkt werden.

Der Detektor für die Ionen ist vorteilhafterweise als Faradaydetektor ausgebildet. Bei einer anderen vorteilhaften Ausführungsform, die größere Empfindlichkeit hat, ist der Detektor für die Ionen als Elektronenvielfacher ausgebildet.

Die Elektroden zum Beschleunigen der Elektronen können zwei mit Blendenöffnungen versehene Elektroden sein, an die unterschiedliche elektrische Potenziale anlegbar sind. Diese Elektroden können ebenfalls aus dem Halbleitermaterial hergestellt werden, so dass die vorbekannte Gitteranordnung zum Beschleunigen der Elektronen des Standes der Technik (DE 197 20 278 A), die schwer herzustellen ist, vermieden wird.

Vorteilhafterweise weist das Massenspektrometer einen Mikrocontroller auf, durch den es gesteuert wird.

Die metallischen Leiter der Verdrahtung und die Elektroden sind vorteilhafterweise durch eutektische Halbleiter-Metall-Kontakte elektrisch verbunden. Zu diesem Zweck sind auf den Drähten oder Leiterbahnen auf den entsprechenden Stellen Höcker aus einem geeigneten Metall angeordnet, die beim Bonden mit dem Halbleiterplättchen die eutektischen Halbleiter-Metall-Kontakte bilden.

Bei einer besonders vorteilhaften Ausführungsform ist das Halbleitermaterial dotiertes Silizium. Ein besonders vorteilhaftes Metall für die eutektischen Kontakte ist Gold.

Die nichtleitenden Substrate bestehen vorteilhafterweise aus Borosilikatglas oder Quarzglas.

Die Erfindung zeichnet sich auch durch ein Verfahren zum Herstellen des Massenspektrometers aus. Gemäß diesen Verfahren wird auf ein flaches nichtleitendes Substrat die metallische Verdrahtung aufgebracht, auf der Metallpads für Verbindung mit den Halbleiterelektroden angeordnet sind. In das Halbleiterplättchen werden dann der Verdrahtung entsprechende Vertiefungen eingeätzt, damit das Halbleiremetrial nur mit den Metallpads, nicht aber mit der Verdrahtung beim Bonden in Kontakt kommt. Anschließend wird das Halbleiterplättchen dann auf das Substrat aufgebracht und auf dasselbe eine Maske für Photolithographie angeordnet. Die Ausrichtung der Maske in Bezug auf die Verdrahtung und Goldpads kann dabei optisch erfolgen, indem Licht mit einer Wellenlänge verwendet wird, für das das Siliziumplättchen durchsichtig ist. Für Silizium ist dabei eine Wellenlänge oberhalb von 1,2 µm geeignet. Nach entsprechender Belichtung und Entfernung der Maske wird dann das Halbleiterplättchen in einem Schritt lokal geätzt, um die Komponenten des Massenspektrometers zu erzeugen. Anschließend wird das Halbleiterplättchen mit einem zweiten nicht leitenden Substrat abgedeckt.

An dem zweiten nicht leitenden Substrat kann dabei vorher eine weitere Verdrahtung aufgebracht sein, um z. B. Elektroden von Elektrodenpaaren miteinander zu verbinden.

Die Erfindung wird im Folgenden anhand von vorteilhaften Ausführungsformen unter Bezugnahme auf die beigefügten Zeichnungen beschrieben. Es zeigen:
- Fig. 1: die prinzipielle Anordnung der wesentliche Teile einer vorteilhaften Ausführungsform des Massenspektrometers ohne Verdrahtung und nichtleitende Substrate;
- Fig. 2: einen Schnitt entlang der Linie A-A von Fig. 1, wobei die nichtleitenden Substrate mit dargestellt sind.
- Fig. 3: in einer ähnlichen Darstellung wie Fig. 1 eine andere Ausführungsform;
- Fig. 4: in ähnlicher Darstellung wie Fig. 2 einen Schnitt entsprechend der Linie A-A von Fig. 3
- Fig. 5 und Fig. 6: den Figuren 1 und 2 bzw. 3 und 4 entsprechende Darstellungen einer dritten Ausführungsform;
- Fig. 7: eine Draufsicht auf die Beschleunigungselektrodenanordnung;
- Fig. 8: einen Schnitt entlang der Linie A-A von Fig. 7; und
- Fig. 9: das Prinzip der Herstellung des Massenspektrometers der Erfindung.

In Fig. 1 ist das fertige Halbleiterplättchen gezeigt, das bei dieser Ausführunsform aus dotiertem Silizium besteht und in dem durch Ätzen die entsprechenden Komponenten hergestellt sind. Das Spektrometer weist einen Zuführkanal **a** für das Probengas auf, das in die Ionisationskammer **b** geleitet wird. Die für die Ionisation erforderlichen Elektronen mit einer Energie von typischerweise 70 eV werden aus einer Plasmakammer **d** extrahiert und zwischen zwei auf unterschiedlichen Potenzialen liegenden Blendenöffnungen **c** beschleunigt. Der gesamte Bereich zwischen den Blendenöffnungen ist zu den Seiten des Systems hin evakuiert. Das Edelgas wird über den Kanal **e** der Plasmakammer **d** zugeführt. Über den Mikrowellenleiter **f** wird es mit Mikrowellen angeregt, um das Plasma zu erzeugen und dadurch die erforderlichen Elektronen freizusetzen. Der Druck in der Plasmakammer wird über den Vordruck vor dem Kanal **e** bzw. eine angeschlossenen Kapillare gesteuert.

Die Ionen aus der Ionisationskammer **b** werden durch ein elektrisches Feld zwischen Kammerwand und Ionenoptik **g** auf eine weitere Blendenöffnung extrahiert, mit definierter Energie beschleunigt und fokussiert. Der Ionenstrahl wird an der ersten Gateelektronikanordnung **h** gepulst. Somit gelangen nur kurze Ionenpulse in die Driftstrecke **i**, wo der Puls aufgrund der unterschiedlichen Geschwindigkeiten der Ionen auseinanderläuft. An der zweiten Geldelektrodenanordnung **j** wird der Ionenpuls abgetastet. Der Energiefilter **k** stellt sicher, dass Ionen nur mit genau einer Energie den Detektor **l** erreichen und dort registriert werden.

Fig. 3 und 4 zeigen eine andere Ausführungsform, die sich im Bereich der beschleunigenden Elektroden von der Ausführungsform der Fig. 1 und 2 unterscheidet. Die Elektroden **m** des Wanderfeldseparators werden mit einer Wechselspannung beaufschlagt, so dass Ionen, die sich zwischen Elektroden hindurchbewegen, die gerade mit einer Spannung beaufschlagt sind, zur Seite abgelenkt und aus dem Strahl entfernt werden. Nur die Ionen mit genau der richtigen Geschwindigkeit, die jeweils durch die Elektroden hindurchgehen, wenn an diesen keine Spannung anliegt, erreichen den Energiefilter **k**, dessen beide Elektroden auf beiden Seiten des viertelkreisförmigen Kanals auf entgegengesetztem Potenzial liegen, um so nur Ionen mit einer genau definierten Energie durchzulassen. Diese Ionen treffen dann wieder auf den Detektor **l**.

Die Ausführungsform der Fig. 5 und 6 unterscheidet sich von derjenigen der Fig. 1 und 2, dass statt eines Edelgasplasmas ein thermischer Emitter **n** zum Freisetzen der für die Ionisation erforderlichen Elektronen verwendet wird.

In Fig. 7 und 8 ist der Elektrodenbereich des erfindungsgemäßen Massenspektrometers gezeigt. Als Träger für das System dient das Borosilikatglas **1,** auf das metallische Leiterbahnen **2** aufgebracht sind, um die Elektroden elektrisch zu verschalten. Der elektrische Kontakt zwischen den metallischen Leiterbahnen **2** und den Siliziumelektroden **4** erfolgt über einen eutektischen Gold-Silizium-Kontakt **5.** Goldpads **3** an den Kontaktstellen zwischen Leiterbahn **2** und Siliziumelektrode **4** legieren beim Bonden mit dem hochdotierten Silizium und stellen so einen ohmschen Kontakt her. Der Aufbau der Elektroden ist dabei in Fig. 8 im Schnitt gezeigt.

In Fig. 9 ist das Prinzip der Herstellung des Massenspektrometers gezeigt. Durch eine Ätzung im Siliziumplättchen werden Ausnehmungen **8** erzeugt, die beim fertigen Massenspektrometer für den erforderlichen Abstand zwischen den metallischen Leiterbahnen **2** auf den Trägersubstrat **1** und dem Siliziumplättchen **6** sorgen. Dies ist erforderlich, damit das Substrat **1** und das Siliziumplättchen **6** flächig gebondet werden können. Die Tiefe der Ätzgruben **8** ist dabei so ausgelegt, dass die Goldpads **3** beim Zusammenfügen von Substrat **1** und Siliziumplättchen **6** mit dem Boden der Ätzgrube **8** in Berührung kommen. Die so gemäß **I** erzeugte Anordnung wird dann in Schritt **II** gebondet. In Schritt **III** wird nach Aufbringen einer entsprechenden Maske und Belichtung durch Ätzen die gewünschte Struktur erzeugt. Das in **I, II** und **III** gezeigte obere Substrat **7** ist in Wirklichkeit bei diesen Schritten noch nicht anwesend. Es trägt ebenfalls einen Leiter und wird dann bei **IV** auf die Anordnung gebondet, wobei durch den am oberen Substrat **7** angeordneten Leiter Elektroden verbunden werden.

Die Herstellung des Massenspektrometers kann in einheitlichen Schritten in Wafern erfolgen. Das fertige Massenspektrometer, das in den Figuren gezeigt ist, kann Abmessungen von so klein wie 5x10 mm haben. Aufgrund der kleinen Größe sind auch nur geringe Anforderungen an die Pumpleistung einer Vakuumpumpe gestellt.

## Patentansprüche

1. Massenspektrometer, das aufweist:
- eine Ionisationskammer (b) mit einem Zuführkanal (a) für das zu untersuchende Gas,
- eine Elektronenquelle (d, n) zum Ionisieren des zu untersuchenden Gases,
- Elektroden (c) zum Beschleunigen der ionisierenden Elektronen,
- Elektroden (g, h j, m) zum masseabhängigen Separieren der Ionen durch Beschleunigung/Verzögerung derselben,
- einen Detektor (1) für die separierten Ionen, und
- eine Verdrahtung mit metallischen Leitern,
**dadurch gekennzeichnet,**
- **dass** es einen als 90°-Sektor ausgeführten Energiefilter (k) für die Ionen aufweist,
- es vollständig planar aufgebaut ist,
- die Komponenten auf einem ebenen nichtleitenden Substrat (1) angeordnet sind,
- die Ionisationskammer (b), die Elektroden (g, h j, m) zum Beschleunigen der Elektronen und Ionen, der Detektor (1) für die Ionen und der Energiefilter (k) durch Photolithographie und Ätzen eines auf das Substrat (1) und die Verdrahtung (2) aufgebrachten dotierten Halbleiterplättchens (6) hergestellt sind und die vorgenannten Teile durch ein zweites flaches nichtleitendes Substrat (7) bedeckt sind.

2. Massenspektrometer nach Anspruch 1, **dadurch gekennzeichnet, dass** die Elektronenquelle (n) ein thermischer Ermitter ist.

3. Massenspektrometer nach Anspruch 1, **dadurch gekennzeichnet, dass** die Elektronenquelle eine Plasmakammer (d) mit einem Zuführkanal (e) für ein Edelgas und mit einer Mikrowellenleitung (f) zum Einleiten von Mikrowellen zur Erzeugung und Aufrechterhaltung des Plasmas aufweist, wobei die Plasmakammer (d), der Zuführkanal (e) und die Mikrowellenleitung (f) durch Ätzen des Halbleiterplättchens (6) hergestellt sind.

4. Massenspektrometer nach einem der Ansprüche 1 bis 3, **dadurch gekennzeichnet, dass** die Elektroden (g, h, j) zur masseabhängigen Separierung der Ionen durch Beschleunigung/Verzögerung als Flugzeitmassenseparator ausgebildet und angeordnet sind.

5. Massenspektrometer nach einem der Ansprüche 1 bis 3, **dadurch gekennzeichnet, dass** die Elektroden (g, m) zur masseabhängigen Separierung der Ionen durch Beschleunigung/Verzögerung als Wanderfeldseparator ausgebildet und angeordnet sind.

6. Massenspektrometer nach einem der Ansprüche 1 bis 5, **dadurch gekennzeichnet, dass** der Detektor (1) für die Ionen als Faradaydetektor ausgebildet ist.

7. Massenspektrometer nach einem der Ansprüche 1 bis 5, **dadurch gekennzeichnet, dass** der Detektor (1) für die Ionen als Elektronenvielfacher ausgebildet ist.

8. Massenspektrometer nach einem der Ansprüche 1 bis 7, **dadurch gekennzeichnet, dass** die Elektroden (c) zum Beschleunigen der Elektronen zwei mit Blendenöffnungen versehene Elektroden sind, an die unterschiedliche elektrische Potenziale anlegbar sind.

9. Massenspektrometer nach einem der Ansprüche 1 bis 8, **dadurch gekennzeichnet, dass** es einen Mikrocontroller aufweist.

10. Massenspektrometer nach einem der Ansprüche 1 bis 9, **dadurch gekennzeichnet, dass** die metallischen Leiter (2) und die Elektroden (4) durch eutektische Metall-Halbleiter-Kontakte elektrisch verbunden sind.

11. Massenspektrometer nach einem der Ansprüche 1 bis 9, **dadurch gekennzeichnet, dass** die metallischen Leiter (2) und die Elektroden (4) durch eutektische Gold-Halbleiter-Kontakte elektrisch verbunden sind.

12. Massenspektrometer nach einem der Ansprüche 1 bis 9, **dadurch gekennzeichnet, dass** das Halbleitermaterial dotiertes Silizium ist.

13. Massenspektrometer nach einem der Ansprüche 1 bis 12, **dadurch gekennzeichnet, dass** die nichtleitenden Substrate (1, 7) aus Borosilikatglas oder Quarzglas bestehen.

14. Verfahren zum Herstellen eines Massenspektrometers, das eine Ionisationskammer für das zu untersuchende Gas mit einem Zuführkanal für das Gas, eine Elektronenquelle für das Gas ionisierende Elektronen, Elektroden zum Beschleunigen der Elektronen, Elektroden zum Fokussieren und Beschleunigen von aus der Ionisationskammer austretenden Ionen und zur masseabhängigen Separierung derselben durch Beschleunigung/Verzögerung, einen Detektor für die Ionen, Anschlussverdrahtung in Form von metallischen Leitern für vorgenannte Komponenten und einen als 90°-Sektor ausgeführten Energiefilter für die Ionen aufweist, **dadurch gekennzeichnet, dass** auf ein flaches nichtleitendes Substrat die metallische Verdrahtung aufgebracht wird, auf der Metallpads für Verbindung mit den Halbleiterelektroden angeordnet sind, in das Halbleiterplättchen der Verdrahtung entsprechende Vertiefungen geätzt werden, das Halbleiterplättchen auf das Substrat aufgebracht wird, eine Maske für Photolithographie optisch mit Licht einer Wellenlänge oberhalb von ca. 1,2 µm auf dem Halbleiterplättchen ausgerichtet wird, das anschließend lokal geätzt wird, und dass dann das Halbleiterplättchen mit einem zweiten nichtleitenden Substrat bedeckt wird.

15. Verfahren nach Anspruch 12, **dadurch gekennzeichnet, dass** mit dem zweiten nichtleitenden Substrat weitere Verdrahtung aufgebracht wird.

16. Verfahren nach Anspruch 14 oder 15, **dadurch gekennzeichnet, dass** als Halbleitermaterial dotiertes Silizium verwendet wird.

17. Verfahren nach einem der Ansprüche 14 bis 16, **dadurch gekennzeichnet, dass** Gold als das Metall für die Metallpads verwendet wird.

## Geänderte Patentansprüche

### Geänderte Patentansprüche gemäss Regel 137(2) EPÜ.

**1.** Massenspektrometer, das aufweist:
- eine Ionisationskammer (b) mit einem Zuführkanal (a) für das zu untersuchende Gas,
- eine Elektronenquelle (d, n) zum Ionisieren des zu untersuchenden Gases,
- Elektroden (c) zum Beschleunigen der ionisierenden Elektronen,
- Elektroden (g, h j, m) zum masseabhängigen Separieren der Ionen durch Beschleunigung/Verzögerung derselben,
- einen Detektor (1) für die separierten Ionen, und
- eine Verdrahtung mit metallischen Leitern,
**dadurch gekennzeichnet,**
- **dass** es einen als 90°-Sektor ausgeführten Energiefilter (k) für die Ionen aufweist,
- es vollständig planar aufgebaut ist,
- die Komponenten auf einem ebenen nichtleitenden Substrat (1) angeordnet sind,
- die Ionisationskammer (b), die Elektroden (g, h j, m) zum Beschleunigen der Elektronen und Ionen, der Detektor (l) für die Ionen und der Energiefilter (k) durch einen einzigen Photolithographie- und Ätzschritt eines auf das Substrat (1) und die Verdrahtung (2) aufgebrachten dotierten Halbleiterplättchens (6) hergestellt sind und die vorgenannten Teile durch ein zweites flaches nichtleitendes Substrat (7) bedeckt sind.
